# EUROPÄISCHE PATENTSCHRIFT

(11) **EP 0 294 794 B1**
(45) Veröffentlichungstag und Bekanntmachung des Hinweises auf die Patenterteilung: **11.08.1993**
(21) Anmeldenummer: 88109154.0
(22) Anmeldetag: 08.06.1988
(51) Int. Cl.: H01H 47/00, H01H 3/00

(54) **Verfahren zum Lösen der Kontakte eines klebenden Relais sowie Schaltungsanordnung zur Durchführung des Verfahrens**
Process to open soldered contacts of a relay and circuit to execute the same
Procédé pour ouvrir les contacts soudés d'un relais ainsi que circuit pour son exécution

(30) Priorität: 10.06.1987 DE 3719298
(43) Veröffentlichungstag der Anmeldung: 14.12.1988
(73) Patentinhaber: Bayerische Motoren Werke Aktiengesellschaft, 80788 München (DE)
(72) Erfinder: Nickolai, Norbert, D-8229 Laufen (DE)

(56) Entgegenhaltungen:
- DE-B- 1 123 384
- FR-A- 1 158 869
- FR-A- 2 565 430
- US-A- 3 118 091

## Beschreibung

Die Erfindung betrifft eine Schaltungsanordnung zum Lösen der Kontakte eines klebenden Relais nach dem Oberbegriff des Patentanspruchs 1 und geht aus von der FR-A-2'565' 430.

Bei elektrischen Schaltungen werden Laststromkreise häufig mit Hilfe von elektrischen Relais geschaltet. Der Nachteil dieser elektrischen Relais besteht jedoch darin, daß die Relaiskontakte bisweilen aufgrund des zu schaltenden hohen elektrischen Stromes zusammenkleben, d. h. durch den beim Schalten der Relais entstehenden Lichtbogen zusammengeschweißt werden. Wenn die Relaiskontakte zusammengeklebt bleiben, werden die im Laststromkreis des Relais angeordneten Verbraucher häufig zerstört.

Aus der FR-A-11 58 869 ist bereits eine Schaltungsanordnung zum Lösen der Kontakte eines klebenden, d. h. verschweißten Relais bekannt. Bei dieser bekannten Schaltungsanordnung wird der Magnet des Relais mit Strom beaufschlagt, bis sich die verschweißten Relaiskontakte durch aufeinanderfolgende Erschütterungen bzw. Stöße wieder voneinander lösen.

Aus der DE-B-11 23 384 ist ferner bereits ein Relais bekannt, bei dem zur Verminderung der Verschweißgefahr mindestens einer der beiden Kontakte, insbesondere in der Zeit des Kontaktschlusses Vibrationen ausgesetzt ist. Bei diesem bekannten Relais sind die den Vibrationen ausgesetzten Teile in ihrer Masse und ggf. den Daten ihrer elastischen Befestigung so abgestimmt, daß sie sich mit der Netzfrequenz oder einer Harmonischen der Netzfrequenz in Resonanz oder nahezu in Resonanz befinden.

Aus der FR-A-25 65 430 ist schließlich eine Schaltungsanordnung zum Feststellen eines Relaisfehlers bekannt, bei der das vom Relais zu schaltende Lastsignal sowie das Ansteuersignal des Relais einer Fehlererkennungsschaltung zugeführt wird.

Es ist Aufgabe der Erfindung, eine Schaltungsanordnung zum Lösen der Kontakte eines klebenden Relais anzugeben, durch die eine Zerstörung der im Laststromkreis des Relais angeordneten Verbraucher sicher verhindert werden kann.

Diese Aufgabe wird erfindungsgemäß durch die Merkmale des Patentanspruchs 1 gelöst.

Durch die bei zusammenklebenden Relaiskontakten an die Wicklung der Relaisspule angelegte Wechselspannung oder pulsierende Gleichspannung wird der Relaisanker durch die von der Relaisspule auf ihn ausgeübte Kraft gerüttelt, wodurch die meist spröde Verbindungsschicht zwischen den Relaiskontakten bricht und das Relais wieder abfällt. Durch dieses Verfahren ist es möglich, die zusammenklebenden Relaiskontakte so schnell wieder voneinander zu lösen, daß eine Zerstörung der im Laststromkreis des Relais angeordneten Verbraucher verhindert wird.

Vorzugsweise wird an die Wicklung der Relaisspule eine Wechselspannung oder eine pulsierende Gleichspannung mit einer der Eigenfrequenz des mechanischen Relaisaufbaus entsprechenden Frequenz angelegt. Dadurch wird der Relaisaufbau in Eigenschwingung versetzt.

Um ein Dauerrütteln des Relaisankers zu verhindern, wenn die Verbindungsschicht zwischen den zusammenklebenden Relaiskontakten nicht bricht, ist vorzugsweise zwischen dem Ausgang der Vergleichsschaltung und dem Steuereingang der Umschalteinrichtung eine Zeitschaltung vorgesehen, die ein ein Zusammenkleben der Relaiskontakte angebendes Ausgangssignal der Vergleichsschaltung nur eine bestimmte, vorgegebene Zeitdauer an den Steuereingang der Umschalteinrichtung durchschaltet, so daß die Wechselspannung oder die pulsierende Gleichspannung vorteilhaft nur eine bestimmte, vorgegebene Zeitdauer an die Wicklung der Relaisspule angelegt wird.

Die erfindungsgemäße Schaltungsanordnung weist eine Vergleichsschaltung 10 auf, die an ihrem einen Eingang 12 vom Ansteuersignal des in der Figur gestrichelt dargestellten Relais 14 angesteuert wird und die mit ihrem anderen Eingang 16 an den vom Relais 14 zu schaltenden Laststromkreis 18 angeschlossen ist. In der Vergleichsschaltung 10 wird ein Zusammenkleben der Relaiskontakte 20 und 22 festgestellt, indem der Verlauf des vom Relais 14 zu schaltenden Lastsignals mit dem Verlauf des Ansteuersignals des Relais 14 verglichen wird. Folgt das vom Relais 14 zu schaltende Lastsignal unter Berücksichtigung der Schaltzeit des Relais 14 nicht dem Ansteuersignal des Relais, so bedeutet dies, daß die beiden Relaiskontakte 20 und 22 zusammengeklebt sind. Der Ausgang 24 der Vergleichsschaltung 10 ist mit dem Eingang 26 einer Zeitschaltung 28 verbunden. Diese schaltet das Ausgangssignal der Vergleichsschaltung 10, für den Fall, daß ein Zusammenkleben der Relaiskontakte 20 und 22 festgestellt wurde, nur eine bestimmte, vorgegebene Zeitdauer an den Steuereingang 30 einer Umschalteinrichtung 32 durch. Mit Hilfe der Zeitschaltung 28 soll ein Dauerrütteln des Relaisankers 34 verhindert werden, wenn die Verbindungsschicht zwischen den Relaiskontakten 20 und 22 selbst bei mehrmaligem Rütteln des Relaisankers 34 nicht bricht. Während die Umschalteinrichtung 32 bei funktionsfähigem Relais 14 das an ihrem einen Eingang 36 anliegende Ansteuersignal des Relais 14 an den Steuereingang 38 des Relaistreibers 40 durchschaltet, verbindet sie, für den Fall, daß die Relaiskontakte 20 und 22 zusammengeklebt sind, den Ausgang 42 eines Wechselspannungsgenerators 44 mit dem Steuereingang 38 des Relaistreibers 40. Durch die vom Wechselspannungsgenerator 44 erzeugte Wechselspannung wird der Relaistreiber 40 wechselweise leitend und sperrend geschaltet. Dadurch wird an die Wicklung der Relaisspule 46 eine der Ausgangsspannung des Wechselspannungsgenerators 44 entsprechende Wechselspannung angelegt. Die Relaisspule erzeugt auf diese Weise ein magnetisches Wechselfeld, das eine rüttelnde Kraft auf den Relaisanker 34 ausübt. Vorzugsweise wird der Relaisanker 34 mit der Eigenfrequenz des mechanischen Aufbaus des Relais 14 angeregt, um das Relais in Eigenschwingungen zu versetzen. Durch diese Maßnahme werden die Relaiskontakte 20 und 22 wieder zuverlässig voneinander getrennt, so daß das Relais 14 nun wieder funktionsfähig ist. Die Trennung der Relaiskontakte 20 und 22 erfolgt dabei so schnell, daß eine Zerstörung der im Laststromkreis 18 des Relais 14 angeordneten, in der Figur nicht dargestellten elektrischen Verbraucher verhindert wird.

## Patentansprüche

1. Schaltungsanordnung zum Lösen der Kontakte (20, 22) eines klebenden Relais (14), dessen einer Kontakt (20) ortsfest und dessen anderer Kontakt (22) am ferromagnetischen Relaisanker (34) angeordnet ist, der mit seinem Kontakt (22) durch Anlegen einer elektrischen Spannung an die Wicklung der Relaisspule (46) zum ortsfesten Kontakt (20) hin angezogen wird und der im stromlosen Zustand der Relaisspule (46) bei intaktem Relais (14) wieder abfällt, wodurch die beiden Kontakte (20, 22) wieder voneinander getrennt werden, bei der ein Zusammenkleben der Relaiskontakte (20, 22) durch eine an ihrem einen Eingang (12) vom Ansteuersignal des Relais (14) angesteuerte und mit ihrem anderen Eingang (16) an den vom Relais (14) zu schaltenden Laststromkreis (18) angeschlossene Vergleichsschaltung, durch die der Verlauf des vom Relais (14) zu schaltenden Lastsignals mit dem Verlauf des Ansteuersignals des Relais (14) verglichen wird, festgestellt wird,
dadurch gekennzeichnet, daß das Ausgangssignal der Vergleichsschaltung (10) eine Umschalteinrichtung (32) steuert, durch die bei zusammenklebenden Relaiskontakten (20, 22) anstelle des Ansteuersignals des Relais (14) das Ausgangssignal eines eine Wechselspannung oder eine pulsierende Gleichspannung erzeugenden Generators (44) an die Relaiswicklung bzw. an den Steuereingang (38) eines den elektrischen Strom durch die Relaiswicklung schaltenden Relaistreibers (40) angelegt wird.

2. Schaltungsanordnung nach Anspruch 1,
dadurch gekennzeichnet, daß die Wechselspannung oder die pulsierende Gleichspannung mit einer der Eigenfrequenz des mechanischen Relaisaufbaus entsprechenden Frequenz an die Wicklung der Relaisspule (46) angelegt wird.

3. Schaltungsanordnung nach Anspruch 1 oder 2,
dadurch gekennzeichnet, daß zwischen dem Ausgang (24) der Vergleichsschaltung (10) und dem Steuereingang (30) der Umschalteinrichtung (32) eine Zeitschaltung (28) vorgesehen ist, die ein Zusammenkleben der Relaiskontakte (20, 22) angebendes Ausgangssignal der Vergleichsschaltung (10) nur eine bestimmte, vorgegebene Zeitdauer an den Steuereingang (30) der Umschalteinrichtung (32) durchschaltet.

## Claims

1. A circuit arrangement for unsticking the contacts (20, 22) of a relay (14) comprising one stationary contact (20) and another contact (22) disposed on a ferromagnetic relay armature (34), the contact (22) being attracted to the stationary contact (20) by applying a voltage to the winding of the relay coil (46), whereas, when the relay coil (46) is currentless and the relay (14) is intact, the armature falls back and consequently the two contacts (20, 22) are again separated, any sticking of the relay contacts (20, 22) being detected by a comparison circuit having one input (12) actuated by the actuation signal of the relay (14) whereas its other input (16) is connected to the load current circuit (18) for switching by the relay (14), the comparison circuit comparing the variation in the load signal to be switched by the relay (14) with the variation in the actuation signal of the relay (14), characterised in that the output signal from the comparison circuit (10) actuates a switching-over device (32) by means of which, if the relay contacts (20, 22) stick together, instead of the signal actuating the relay (14), the output signal of a generator (44) generating an AC voltage or a pulsating DC voltage is applied to the relay winding or to the control input (38) of a driver (40) which switches the electric current through the relay winding.

2. A circuit arrangement according to claim 1, characterised in that the AC voltage or the pulsating DC voltage is applied to the winding of the relay coil (46) at a frequency corresponding to the natural frequency of the mechanical relay structure.

3. A circuit arrangement according to claim 1 or 2, characterised in that a time circuit (28) is provided between the output (24) of the comparison circuit (10) and the control input (30) of the switching-over device (32), and,if the comparison circuit (10) produces a signal showing that the relay contacts (20, 22) have stuck together, the timing circuit switches the signal for only a predetermined set time to the control input (30) of the switching-over device (32).

## Revendications

1. Circuit pour séparer les contacts (20, 22) d'un relais (14) qui colle, dont l'un des contacts, le contact (20) est à poste fixe et dont l'autre contact (22) est disposé sur l'armature ferromagnétique du relais (34), armature qui est attirée par son contact (22), quand on applique une tension électrique à l'enroulement de la bobine du relais (46), vers le contact à poste fixe (20) et qui retombe de nouveau quand il n'y a pas de courant qui passe dans la bobine du relais (46) quand le relais (14) est intact , grâce à quoi les deux contacts (20, 22) se séparent à nouveau l'un de l'autre, circuit dans lequel un collage des contacts du relais (20,22) est déterminé par un circuit de comparaison amorcé à l'une de ses entrées (12) par le signal d'amorçage du relais (14) et raccordé par son autre entrée (16) au circuit de charge (18) à brancher par le relais (14), circuit de comparaison au moyen duquel on compare le déroulement du signal de charge à brancher par le relais (14) au déroulement du signal d'amorçage du relais (14), circuit caractérisé en ce que le signal de sortie du circuit de comparaison (10) commande un circuit de commutation (32), par lequel quand les contacts du relais (20, 22) sont collés on applique au lieu du signal d'amorçage du relais (14) le signal de sortie d'un générateur (44) produisant une tension alternative ou une tension continue pulsante à l'enroulement du relais ou à l'entrée de commande (38) d'un mécanisme de relais (40) branchant le courant électrique à travers l'enroulement du relais.

2. Circuit selon la revendication 1, caractérisé en ce que la tension alternative ou la tension continue pulsante sont appliquées à l'enroulement de la bobine du relais (46) avec une fréquence correspondant à la fréquence propre de la monture mécanique du relais.

3. Circuit selon la revendication 1 ou 2, caractérisé en ce qu'entre la sortie (24) du circuit de comparaison (10) et l'entrée de commande (30) du circuit de commutation (32) il est prévu un circuit temporisé (28), qui fait passer un signal de sortie, indiquant un collage des relais de contact (20, 22), du circuit de comparaison (10) seulement pendant une durée déterminée, prédéfinie, à l'entrée de commande (30) du dispositif de commutation (32).
